# EUROPÄISCHE PATENTSCHRIFT

(11) **EP 2 339 949 B1**
(45) Veröffentlichungstag und Bekanntmachung des Hinweises auf die Patenterteilung: **04.12.2019**
(21) Anmeldenummer: 09736419.4
(22) Anmeldetag: 19.10.2009
(51) Int. Cl.: A47L 15/00, B67D 7/34, A47L 15/44, D06F 39/02

(54) **DOSIERVORRICHTUNG ZUR DOSIERUNG VON REINIGUNGSMITTELN**
DOSING APPARATUS FOR DISPENSING CLEANING AGENTS
APPAREIL DE DOSAGE DE PRODUITS DE LAVAGE

(30) Priorität: 27.10.2008 DE 102008053312
(43) Veröffentlichungstag der Anmeldung: 06.07.2011
(73) Patentinhaber: Henkel AG & Co. KGaA, 40589 Düsseldorf (DE)
(72) Erfinder: LONSKI, Rudolf, A-5440 Golling (AT)
(86) Internationale Anmeldenummer: PCT/EP2009/063652
(87) Internationale Veröffentlichungsnummer: WO 2010/049303

(56) Entgegenhaltungen:
- WO-A1-2007/027779
- AT-U1- 6 023
- DE-U1- 20 115 173
- DE-U1-202008 001 532
- US-A1- 2008 041 962

## Beschreibung

Die Erfindung betrifft eine Dosiervorrichtung zur Dosierung von Substanzen, wie Reinigungs-, Wasch- oder Geschirrspülmittel, in Haushaltsmaschinen wie Waschmaschinen, Geschirrspülern oder dergleichen, sowie eine Haushaltsmaschine.

Aus dem Stand der Technik sind verschiedenste Dosiersysteme zur Aufnahme in den Arbeitsraum einer Haushaltsmaschine bekannt. Bei derartigen Haushaltsmaschinen handelt es sich beispielsweise um Reinigungs-, Wasch- oder Geschirrspüilmaschinen. Beispielsweise beschreibt die Druckschrift WO 02/077353 A1 ein derartiges Dosiersystem für Waschsubstanzen.

Die DE 202008001532 U1 offenbart eine Waschmaschine mit einer Erfassungseinrichtung, mittels welcher Informationen über der Waschmaschine zugeführten Textilien oder Waschmittel erfasst werden kann, und wobei aufgrund der Informationen ein angemessenes Waschprogramm bestimmt werden kann.

Die WO 2007027779 A1 zeigt ein Dosiersystem welches Daten, die auf einem Behälter gespeichert sind, lesen und daraufhin eine Menge für eine in dem Behälter bevorratete Zusammensetzung bestimmen kann.

Aus DE 20115173 U1 geht ein Dosiergebinde aus mehreren separat wechselbaren Vorratsbehältern zum Spülen von Spülgut in einer programmgesteuerten Geschirrspülmaschine hervor, wobei die Vorratsbehälter mit abtastbaren Identifikationsmarkierungen für die richtige Zuordnung der Behälter zu Doslermittelleitungen versehen sind, welche den Programmlauf des Spülautomaten beeinflussen.

Grundsätzlich kann man bei derartigen Dosiervorrichtungen unterscheiden zwischen autarken Dosiervorrichtungen und maschinengekoppelten Dosiervorrichtungen. Unter einer maschinengekoppelten Dosiervorrichtung im Sinne der Erfindung versteht man eine Dosiervorrichtung, welche Signale an bzw. von der Haushaltsmaschine empfangen und/oder abgeben kann bzw. welche nur betriebsfähig in einer speziell auf die Dosiervorrichtung ausgelegten Haushaltsmaschine oder nur betriebsfähig als speziell auf eine bestimmte Haushaltsmaschine abgestimmte Dosiervorrichtung ist.

Aufgabe der Erfindung ist es, eine Dosiervorrichtung sowie eine Haushaltsmaschine vorzuschlagen, bei der eine verbesserte Abstimmung zwischen Dosiervorrichtung und Haushaltsmaschine ermöglicht wird.

Die Aufgabe wird, ausgehend von dem eingangs genannten Stand der Technik, durch die Merkmale des Anspruchs 1 gelöst.

Durch die in den abhängigen Ansprachen genannten Maßnahmen sind vorteilhafte Ausführungen und Weiterbildungen der Erfindung möglich.

Dementsprechend weist eine erfindungsgemäße Dosiervorrichtung zur Dosierung von Substanzen, wie Reinigungs-, Wasch- oder Geschirrspülmitteln in Haushaltsmaschinen, wie Waschmaschinen, Geschirrspülern oder dergleichen auf:
- eine Dosiereinheit mit Steuermitteln zur Steuerung der Dosierung der Substanzen und einer Tankaufnahme,
- einen Tank zur Bevorratung der Substanzen, wobei der Tank als mit der Tankaufnahme verbindbare Austauscheinheit ausgebildet ist,
- wenigstens eine Verbindung zur Datenübermittlung zwischen der Dosiereinheit und dem Tank, wenigstens eine Verbindung zur Datenübermittelung zwischen der Haushaltsmaschine und dem Tank und/oder der Dosiereinheit.

Die erfindungsgemäße Dosiervorrichtung umfasst im Sinne der Erfindung also grundsätzlich eine Dosiereinheit und einen Tank. In dem Tank können die entsprechenden Substanzen, insbesondere Wasch- und Reinigungssubstanzen sowie Geschirrspülmittel bevorratet werden.

Der Tank selbst ist dazu geeignet, in die Dosiereinheit eingebracht bzw. von dieser aufgenommen zu werden. Aus diesem Grund ist die Dosiereinheit mit einer entsprechenden Tankaufnahme ausgestattet. Des Weiteren umfasst die Dosiereinheit Steuermittel zur Steuerung der Dosierung der Substanzen. Unter anderem kann es sich dabei beispielsweise um entsprechende Klappen, Ventile, eine zugehörige Aktorik sowie sonstige Mittel zur Dosierung von Substanzen bzw. zur Steuerung der Dosierung handeln.

Der Tank selbst ist als Austauscheinheit ausgebildet. Er eignet sich also zur An- bzw. Einbringung an bzw. in die Dosiereinheit im Bereich der Tankaufnahme. Die Verbindung zwischen Tank- und Dosiereinheit kann auf verschiedene Weise hergestellt werden, beispielsweise durch Einrastvorrichtungen, Passstifte, Schraubverbindungen, Steckverbindungen, Führungsschienen oder dergleichen.

Der Tank ist insbesondere zur Aufnahme von fließfähigen Wasch- oder Reinigungsmittel ausgebildet. Besonders bevorzugt weist ein derartiger Tank eine Mehrzahl von Kammern zur räumlich separierten Aufnahme jeweils voneinander verschiedener Zubereitungen eines Wasch- oder Reinigungsmittels auf. Exemplarisch - aber nicht abschließend - sind nachfolgend einige Kombinationsmöglichkeiten der Befüllung der Kammern mit unterschiedlichen Zubereitungen aufgelistet:

| | **Kammer 1** | **Kammer 2** | **Kammer 3** | **Kammer 4** |
|---|---|---|---|---|
| **A** | Alkalische Reinigungszubereitung | Enzymatische Reinigungszubereitung | - | - |
| **B** | Alkalische Reinigungszubereitung | Enzymatische Reinigungszubereitung | Klarspüler | - |
| **C** | Alkalische Reinigungszubereitung | Enzymatische Reinigungszubereitung | Klarspüler | Duftstoff |
| **D** | Alkalische Reinigungszubereitung | Enzymatische Reinigungszubereitung | Klarspüler | Desinfektionszubereitung |
| **E** | Alkalische Reinigungszubereitung | Enzymatische Reinigungszubereitung | Klarspüler | Vorbehandlungszubereitung |

Es ist besonders bevorzugt, dass alle Zubereitungen fließfähig sind, da hierdurch ein schnelles Lösen der Zubereitungen in der Waschflotte des Geschirrspülers gewährleistet ist, wodurch diese Zubereitungen eine rasche bis sofortige Reinigungs- bzw. Klarspülwirkung erzielen.

Die Kammern eines Tanks können gleiche oder voneinander verschiedene Füllvolumina aufweisen. Bei einer Konfiguration mit zwei Kammern beträgt das Verhältnis der Kammervolumina bevorzugt 5:1, bei einer Konfiguration mit drei Kammern bevorzugt 4:1:1, wobei diese Konfigurationen insbesondere zur Verwendung in Geschirrspülmaschinen geeignet sind.

Wie oben erwähnt, besitzt der Tank vorzugsweise drei Kammern. Für den Einsatz eines derartigen Tanks in einer Geschirrspülmaschine ist es insbesondere bevorzugt, dass eine Kammer eine alkalische Reinigungszubereitung, eine weitere Kammer eine enzymatische Zubereitung und eine dritte Kammer einen Klarspüler beinhaltet, wobei das Volumenverhältnis der Kammern in etwa 4:1:1 beträgt.

Die die alkalische Reinigungszubereitung beinhaltende Kammer weist bevorzugt das größte Füllvolumen der vorhandenen Kammern auf. Bevorzugt weisen die Kammern, die eine enzymatische Zubereitung bzw. einen Klarspüler bevorraten, in etwa gleiche Füllvolumina auf.

Bei einer Zwei- und/oder Drei-Kammerausführung des Tanks ist insbesondere möglich, insbesondere eine Duftstoff-, Desinfektions- und/oder Vorbehandlungszubereitung in einer lösbar an dem Tank oder an der Dosiergereinheit angeordneten, weiteren Kammer zu bevorraten.

Der Tank umfasst einen Kartuschenboden, der in Gebrauchsstellung in Schwerkraftrichtung nach unten gerichtet ist und an dem bevorzugt für jede Kammer mindestens eine in Schwerkraftrichtung bodenseitig angeordnete Auslassöffnung vorgesehen ist. Die bodenseitig angeordneten Auslassöffnungen sind insbesondere derart ausgebildet, dass wenigstens eine, bevorzugt alle Auslassöffnungen mit den Einlassöffnungen der Dosiergereinheit kommunizierend verbindbar sind, also Zubereitung über die Auslassöffnungen aus dem Tank in die Dosiereinheit, bevorzugt schwerkraftbewirkt, einfließen kann.

Weiterhin besteht bei einer erfindungsgemäßen Dosiervorrichtung wenigstens eine Verbindung zur Datenübermittlung zwischen der Dosiereinheit und dem Tank. Daten bedeuten im Sinne der Erfindung z.B. Wasch- bzw. Reinigungsparameter, also etwa Angaben über eine Dosis, Temperaturen, verschiedene Waschprogramme, Dauer der Abgabe, Kodierungen sowie Befehle, Steuerkommandos, Vorschriften für den Waschprogrammablauf usw. Die Datenübermittlung kann darauf beschränkt sein, in einer Richtung abzulaufen, sie kann aber ebenso in beide Richtungen ablaufen. Beispielsweise kann eine derartige Datenübermittlung dazu dienen, eine Art "Freund-Feind-Erkennung" zu gewährleisten, d.h. dass die Dosiereinheit und/oder der Tank erkennen, ob Tank bzw. Dosiereinheit zueinander passend, kompatibel bzw. vom gleichen Hersteller usw. sind. Denkbar ist auch, dass mittels einer derartigen Datenübermittlung festgestellt wird, ob beispielsweise ein passender Reiniger im Tank bevorratet ist. Weitere Daten, welche übermittelt werden können, sind beispielsweise Informationen, inwieweit der Tank bereits geleert ist, unter anderem aber auch Steuerbefehle, wie gerade während des Waschprogramms dosiert werden muss.

Grundsätzlich besteht auch die Möglichkeit, Abgabeventile, Klappen, die Aktorik und/oder Teile der Aktorik zur Abgabe der Substanzen nicht oder nur teilweise in der Dosiereinheit unter zu bringen, sondern im Tank. Beispielsweise könnten entsprechende Steuersignale über eine entsprechende Verbindung zur Datenübermittlung von der Dosiereinheit zum Tank weitergeleitet werden, sodass die entsprechende Aktorik im Tank die Dosierung vornimmt. Gleichfalls ist es jedoch denkbar, Ventile bzw. Aktorik bzw. Klappen in der Dosiereinheit unterzubringen und den Tank darüber zu entleeren.

Außerdem umfasst eine erfindungsgemäße Dosiervorrichtung wenigstens eine Verbindung zur Datenübermittlung zwischen der Haushaltsmaschine und dem Tank und/oder der Dosiereinheit.

Beider erfindungsgemäßen Dosiervorrichtung handelt es sich demnach um eine maschinengekoppelte Dosiervorrichtung. Grundsätzlich besteht also eine Möglichkeit einer Datenübermittlung entweder in eine Richtung oder in beiden Richtungen zwischen der Haushaltsmaschine und der Dosiervorrichtung. Die Datenübermittlung kann entweder zwischen der Haushaltsmaschine und dem Tank, der Haushaltsmaschine und der Dosiereinheit oder aber auch der Haushaltsmaschine und dem Tank sowie gleichzeitig der Haushaltsmaschine und der Dosiereinheit erfolgen. Auch hier kann es sich bei den Daten grundsätzlich um Kodierungen handeln, aber auch beispielsweise um entsprechende Waschparameter, Dosen, Temperaturen, Abgabezeiten sowie etwaige Befehle zur Dosierung, bezüglich der Reinigungsprogramme usw.

Denkbar ist grundsätzlich, dass die Haushaltsmaschine Dosierbefehle an die Dosiervorrichtung weitergibt, sodass beispielsweise die entsprechende Dosieraktorik und die entsprechenden Dosierventile demgemäß bedient und angesprochen werden können. Denkbar ist aber auch, dass umgekehrt die Dosiervorrichtung Befehle an die Haushaltsmaschine weitergibt, beispielsweise könnte eine Dosiervorrichtung oder auch nur der Tank als Austauscheinheit allein zur Reinigung von speziellem Geschirr geeignet sein, etwa für besonders hartnäckig beschmutzte Edelstahltöpfe oder aber für besonders empfindliches Geschirr. In diesem Fall könnte die Dosiervorrichtung der Haushaltsmaschine angeben, welches Waschprogramm zu wählen ist, also z.B. die Wassertemperatur, die Wassermenge sowie die Spüldauer oder welche Waschdüsen gerade angesprochen werden soll. Denkbar ist beispielsweise auch, dass die Dosiervorrichtung korrigierend eingreift, insbesondere mit entsprechenden Sensoren, sodass der Haushaltsmaschine z.B. mitgeteilt wird, wenn die entsprechende Betriebstemperatur zu hoch oder zu niedrig gewählt ist.

Erfindungsgemäß ist bei der Dosiervorrichtung wenigstens eine Verbindung zur Datenübermittlung als Drahtlosverbindung ausgebildet. Dabei handelt es sich um die Verbindung zwischen dem Tank und/oder der Dosiereinheit und der Haushaltsmaschine.

Grundsätzlich kann auch eine Verbindung über Infrarot-Schnittstelle vorgesehen sein. Diese kann sich insbesondere durch eine kostengünstige Herstellung auszeichnen.

Derartige Drahtlosverbindungen zeichnen sich durch eine Reihe von Vorteilen aus. Insbesondere handelt es sich hierbei um etablierte und kostengünstige Mittel zur Datenübermittlung.

Erfindungsgemäß ist eine Schnittstelle an der Dosiergereinheit und der Haushaltsmaschine, wie etwa einer Geschirrspülmaschine, zur Übertragung (d.h. Senden und Empfangen) von optischen Signalen, welche insbesondere Betriebszustands-, Mess- und/oder Steuerinformationen der Dosiereinheit und/oder der Haushaltsmaschine repräsentieren, ausgebildet.

Erfindungsgemäß ist die Schnittstelle zum Aussenden und/oder Empfang von optischen Signalen konfiguriert. Ganz besonders bevorzugt ist es, dass die Schnittstelle zum Aussenden bzw. Empfang von Licht im sichtbaren Bereich konfiguriert ist. Da üblicherweise im Betrieb einer Geschirrspülmaschine im Inneren des Spülraums Dunkelheit vorherrscht, können Signale im sichtbaren, optischen Bereich, beispielsweise in Form von Signalimpulsen bzw. Lichtblitzen, von der Dosiergereinheit ausgesendet und/oder detektiert werden. Als besonders vorteilhaft hat sich herausgestellt, Wellenlängen zwischen 600-800nm im sichtbaren Spektrum zu verwenden.

Alternativ oder zusätzlich ist es vorteilhaft, dass die Schnittstelle zum Aussenden bzw. Empfang von Infrarotsignalen konfiguriert ist. Insbesondere ist es von Vorteil, dass die Schnittstelle zum Aussenden bzw. Empfang von Infrarotsignalen im nahen Infrarotbereich (780nm-3.000nm) konfiguriert ist.

Insbesondere umfasst die Schnittstelle wenigstens eine LED. Besonders bevorzugt umfasst die Schnittstelle wenigstens zwei LEDs. Auch ist es gemäß einer weiter zu bevorzugenden Ausgestaltung der Erfindung möglich, wenigstens zwei LEDs vorzusehen, die Licht in einer voneinander verschiedenen Wellenlänge aussenden. Hierdurch wird es beispielsweise möglich, unterschiedliche Signalbänder zu definieren auf denen Informationen gesendet bzw. empfangen werden können.

Ferner ist es in einer Weiterentwicklung der Erfindung von Vorteil, dass wenigstens eine LED eine RGB-LED ist, deren Wellenlänge einstellbar ist. So können beispielsweise mit einer LED verschiedene Signalbänder definiert werden, die Signale auf unterschiedlichen Wellenlängen aussenden. So ist es beispielsweise auch denkbar, dass während des Trocknungsvorgangs, währenddessen eine hohe Luftfeuchtigkeit (Nebel) im Spülraum herrscht, Licht in einer anderen Wellenlänge emittiert wird, als beispielsweise während eines Spülschritts.

Die Schnittstelle des Dosiergeräts kann so konfiguriert sein, dass die LED sowohl zur Aussendung von Signalen in Innere des Geschirrspülers, insbesondere bei geschlossener Geschirrspülmaschinentür, als auch zur optischen Anzeige eines Betriebszustandes der Dosiereinheit, insbesondere bei geöffneter Geschirrspülmaschinentür, vorgesehen ist.

Es ist insbesondere bevorzugt, dass ein optisches Signal als Signalimpuls mit einer Impulsdauer zwischen 1 ms und 10 Sekunden, bevorzugt zwischen 5ms und 100ms Sekunden ausgebildet ist.

Ferner ist es vorteilhaft, dass die Schnittstelle der Dosiereinheit derart konfiguriert ist, dass sie ein optisches Signal bei geschlossener und unbeladener Geschirrspülmaschine aussendet, dass eine mittlere Beleuchtungsstärke E zwischen 0,01 und 100 Lux, bevorzugt zwischen 0,1 und 50 Lux gemessen an den den Spülraum begrenzenden Wänden bewirkt. Diese Beleuchtungsstärke ist dann ausreichend, um Mehrfachreflektionen mit bzw. an den anderen Spülraumwänden zu bewirken und so mögliche Signalschatten im Spülraum, insbesondere im Beladungszustand der Geschirrspülmaschine, zu reduzieren bzw. zu verhindern.

Bei dem von der Schnittstelle ausgesendete und/oder empfangene Signal handelt es sich insbesondere um einen Träger von Information, insbesondere um ein Steuersignal oder ein Signal, dass einen Betriebszustand der Dosiereinheit und/oder des Geschirrspülers repräsentiert.

Erfindungsgemäß umfasst die Dosiereinheit wenigstens eine optische Empfangseinheit. Hierdurch wird es beispielsweise möglich, dass die Dosiereinheit Signale von einer im Haushaltsgerät angeordneten optischen Sendeeinheit empfangen kann. Dies kann durch jede geeignete optische Empfangseinheit realisiert sein, wie beispielsweise Photozellen, Photomultiplier, Halbleiterdetektoren, Fotodioden, Fotowiderstände, Solarzellen, Fototransistoren, CCD- und/oder CMOS-Bildsensoren. Besonders bevorzugt ist es, dass die optische Empfangseinheit geeignet ist, Licht im Wellenlängenbereich von 600-800nm zu empfangen.

Es können ebenfalls Parameterbefehle und sonstige Daten übertragen und je nach Ausführung des Systems auch gespeichert werden.

Insbesondere bei Übertragungsstrecken von Drahtlosverbindungen innerhalb des Arbeitsraumes einer Haushaltsmaschine kann es vorteilhaft sein, darauf zu achten, dass zur Übertragung eine Frequenz bzw. ein Frequenzbereich gewählt wird, in dem keine zu starke Absorbtion durch Wasser stattfindet.

Aus verschiedenen Gründen kann es vorteilhaft sein, wenigstens eine Verbindung zur Datenübermittlung als festverdrahtete Verbindung auszubilden. Auch Kombinationen von Drahtlosverbindungen und festverdrahteten Verbindung sind möglich, z.B. eine festverdrahtete Verbindung zwischen Tank und Dosiereinheit sowie einer Drahtlosverbindung zwischen Haushaltsverbindung zwischen Haushaltsmaschine und Dosiervorrichtung.

Bei der Ausgestaltung der Verbindungen zur Datenübermittlungen sind auch verschiedene Hierarchien zwischen den einzelnen Stationen denkbar. Beispielsweise ist wenigstens eine der Verbindungen zur Datenübermittlungen als Master-Slave-Bus ausgebildet. Beispielsweise könnte die Haushaltsmaschine grundsätzlich als Master fungieren, wahrend Dosiereinheit und Tank als Slave angesprochen werden. Ein solcher Master-Slave- Bus kann beispielsweise dann zum Einsatz kommen, wenn vom Master entsprechende Steuerbefehle ausgegeben werden, welche von den entsprechenden Slaves ausgefilhrt werden.

Erfindungsgemäß weist die Dosiereinheit eine Kontrolleinheit zur Kontrolle der Dosierung und/oder des Reinigungsprogramms auf. Unter eine Kontrolleinheit in Sinne der Erfindung versteht man entweder eine Einheit, welche Steuerbefehle aussenden kann oder aber eine Einheit, welche zusätzlich eine Regelung besitzt, welche anhand von Messwerten, Kontrollparametern usw. durchgeführt wird. Beispielsweise kann eine derartige Kontrolleinheit auch mit Sensoren verbunden sein. Derartige Steuerbefehle von der Kontrolleinheit können z.B. direkt an die Aktorik weitergeleitet werden, sie können insbesondere auch über eine der Verbindungen zur Datenübermittlung weitergeleitet werden.

Bei einer bevorzugten Weiterbildung der Erfindung weisen die Dosiereinheit und/oder der Tank wenigstens eine Kodiereinheit zur Übermittlung und/oder Entschlüsselung von Codes mittels wenigstens einer Verbindung zur Datenübermittlung auf. eine derartige Kodierung könnte einer "Freund-Feind-Erkennung" dienen, also beispielsweise, ob in die Haushaltsmaschine eine passende, vom Hersteller zugelassene Dosiervorrichtung eingesetzt wurde, oder ob ein passender Tank auf eine Dosiereinheit gesetzt wurde. Neben der strikten "Freund-Feind-Erkennung" kann aber durch die Kodierung beispielsweise auch eine Typenerkennung vorgenommen werden, sodass beispielsweise die Dosiervorrichtung erkennt, in welche Haushaltsmaschine sie eingesetzt wurde oder beispielsweise die Haushaltsmaschine erkennt, welche Dosiervorrichtung gerade vorhanden ist.

Wie bereits erwähnt wurde, kann es bei der Datenübermittlung insbesondere vorteilhaft sein, wenn die Dosiereinheit und/oder der Tank wenigstens einen Speicher zur Speicherung von Identifizierungscodes, Waschparametern, Ablaufparametern von Reinigungsprogrammen, Befehlen oder dergleichen aufweisen. Hierdurch wird ermöglicht, die Dosierung noch weiter zu verbessern, insbesondere nämlich auch neue Waschprogramme zu speichern oder ggf. auch alte Programme, Waschparameter etc. zu ändern. Unter Umstanden kann so auch eine Auswahl aus verschiedenen Parametern, Programmen oder Befehlen erfolgen.

Besonders bevorzugt ist es, wenigstens einen Sensor wie z.B. einen Leitwertsensor, Temperatursensor oder dergleichen, der mit der Kontrolleinheit der Dosiereinheit verbunden ist, vorzusehen. Gerade dann, wenn die Kontrolleinheit auch Regelungsvorgänge vornimmt, ist es vorteilhaft, wenn diese Regelung beispielsweise anhand von Messwerten vorgenommen wird. Bei einer Ausführungsform könnte mittels eines Temperatursensors festgestellt werden, welche Temperatur gerade im Arbeitsraum vorliegt und hierüber, welche Reinigungssubstanz freigesetzt werden muss. Denkbar ist gleichfalls, dass beispielsweise somit festgestellt wird, dass eine zu hohe oder zu niedrige Temperatur vorliegt und dies an die Haushaltsmaschine weitergeleitet wird, sodass eine Korrektur stattfinden kann. Es ist auch möglich, dass die Haushaltsmaschine ein Programm ausfuhrt, so, wie es vom Benutzer am Bedienpult der Haushaltsmaschine eingestellt wurde, und die Dosiervorrichtung anhand der Sensoren erkennt, welches Programm gerade ausgeführt wird.

Außerdem zeichnet sich eine vorteilhafte Weiterbildung der Dosiervorrichtung dadurch aus, dass die Dosiereinheit wenigstens eine mechanische Kodiereinheit zur Aufnahme des Tanks umfasst. Um zu vermeiden, dass etwa ein falscher Tank mit einer Dosiereinheit verbunden wird, ist es möglich, entsprechende Passungen, Adapter, Passstifte, Führungen usw. vorzusehen, sodass nur entsprechend ausgebildete Tanks mit der Dosiereinheit passend zur Dosierung verbunden werden können.

Eine derartige mechanische Kodierung zwischen Tank und Dosiereinheit kann entweder als alleinige Kodierung verwendet werden, genauso aber auch im Zusammenhang mit einer Kodierung die über eine Verbindung zur Datenübermittlung weitergeleitet wird. Eine Kodierung kann also dazu dienen, die richtige Dosierung bzw. die richtige Steuerung in der Dosierung auszuwählen, oder aber wie bereits erwähnt einer "Freund-Feind-Erkennung". Vorteilhaft ist in beiden Fällen, dass beispielsweise auch Schäden an der Maschine an der Dosiervorrichtung oder aber auch beispielsweise an den zu reinigenden Gegenständen vermieden werden können, welche etwa infolge von Fehldosierungen, Abgabe falscher Reinigungssubstanzen, mechanischen oder elektrischen Problemen bei nichtkompatiblen Geräten oder dergleichen auftreten können.

Dementsprechend zeichnet sich eine erfindungsgemäße Haushaltsmaschine dadurch aus, dass wenigstens eine Verbindung zur Datenübermittlung mit einer Dosiervorrichtung nach einem der vorgenannten Ansprüche vorhanden ist. Folglich müssen Haushaltsmaschine und Dosiervorrichtung derart aufeinander abgestimmt sein, dass eine solche Datenübermittlung möglich wird.

Ebenso kann, wie im Zusammenhang mit der Dosiervorrichtung bereits geschildert, wenigstens eine Kodiereinheit zur Übermittlung und/oder Entschlüsselung von Codes mittels wenigstens einer Verbindung zur Datenübermittlung vorgesehen sein. Grundsätzlich kann eine Verbindung zur Datenübermittlung sowohl zum Tank und/oder zur Dosiereinheit vorhanden sein.

Ebenso kann, ähnlich wie in der Dosiervorrichtung, auch eine Speicherung von Identifizierungscodes, Waschparametern, Ablaufparametern, Reinigungsprogrammbefehlen oder ähnlichem vorgesehen sein. Durch die Anbindung zwischen Dosiervorrichtung und Haushaltsmaschine ist es bei Ausführungsformen der Erfindung auch möglich, beispielsweise eine Dosierungskontrolle in der Dosiervorrichtung vorzunehmen.

Vorteilhaft ist daher, dass eine Kontrolleinheit zur Kontrolle der Dosierung und/oder des Reinigungsprogramms mittels Waschparametern, Ablaufparametern von Reinigungsprogrammen oder Befehlen in der Haushaltsmaschine vorgesehen ist.

Erfolgt beispielsweise eine Regelung der Dosierung oder auch eine Kontrolle des Programmablaufs Über Messwerte wie Leitwert, Wassertemperatur usw., so ist bei einer bevorzugten Weiterbildung der Erfindung wenigstens ein Sensor wie z.B. ein Leitwertsensor, ein Temperatursensor oder dergleichen, welcher mit der Kontrolleinheit der Haushaltsmaschine verbunden ist, in der Haushaltsmaschine vorhanden.

Des Weiteren kann die Haushaltsmaschine auch wenigstens eine mechanische Kodiereinheit zur Aufnahme der Dosiervorrichtung umfassen. Es wurde bereits geschildert, dass bei einer Ausführungsform der Erfindung Tank- und Dosiereinheit so ausgestaltet sein können, dass diese beispielsweise über eine entsprechende Passung miteinander verbunden werden können. In ähnlicher Weise kann auch die Dosiervorrichtung in beispielsweise eine Passung, die im Arbeitsraum der Haushaltsmaschine integriert ist, eingebracht und aufgenommen werden.

Insbesondere kann auch der Betrieb der Haushaltsmaschine und/oder der Dosiervorrichtung von Seiten des Herstellers davon abhängig gemacht werden, ob beispielsweise die Dosiervorrichtung korrekt in die entsprechende mechanische Kodiereinheit der Haushaltsmaschine eingebracht worden ist.

Beispielsweise könnte in einem einfachen Fall etwa über einen Passstift ein entsprechender Kontakt ausgelöst werden.

Grundsätzlich sind solche Kodierungen allerdings beispielsweise über die Verbindung zur Datenübermittlung möglich. Im Allgemeinen könnte ein weiterer Vorteil einer erfindungsgemäßen Dosiervorrichtung bzw. eines erfindungsgemäßen Haushaltsmaschine darin bestehen, die Anpassungsfähigkeit an technische Entwicklungen im Zusammenhang mit der Reinigungsmittelchemie zu verbessern.

Sind beispielsweise in der Steuerung einer Haushaltsmaschine feste Spülprogramme vorgesehen, so kann es vorkommen, dass diese Programme in ihrem Ablauf nicht mehr optimal das Zusammenwirken mit neuartigen Reinigungsmitteln gewährleisten können, sofern diese etwa andere Arbeitsbedingungen, Wassertemperaturen, Einwirk- oder Spülzeiten usw. benötigen.

Darüber hinaus ist es sogar denkbar, dass einzelne Spülgänge hinzukommen oder wegfallen, je nachdem, wie viele einzeln zu dosierende Substanzen für einen Waschgang benötigt werden.

Daher wird bei einer Ausführungsform der Erfindung ermöglicht, die entsprechenden Informationen über den optimalen Ablauf eines Waschprogramms etwa in einer Speichereinheit zu speichern und diese per Datenübermittlung an die Haushaltsmaschine weiterzugeben, sodass die Haushaltsmaschine die Wassertemperatur und auch die Spülgänge in sonstiger Weise an das bzw. die Reinigungsmittel anpasst.

In ähnlicher Weise könnte aber auch eine Kontrolle von der Haushaltsmaschine an die Dosiervorrichtung erfolgen.

Bei einer noch flexibleren Gestaltung könnte auch der Tank in Abhängigkeit von ihm bevorrateten Reinigungsmittel diese Informationen zur Dosierung bzw. zum Programmablauf enthalten, und diese, beispielsweise was die Wassertemperatur und Spüldauer angeht, Informationen an die Haushaltsmaschine weiterleiten, während der Dosierzeitpunkt und die Dosiermenge über die Verbindung zur Datenübermittlung an die Dosiereinheit vom Tank aus weiter gegeben werden. Durch diese Weiterentwicklung könnte ein entsprechender Waschablauf nicht nur an die individuellen Bedürfnisse angepasst werden, sondern auch an Neuentwicklungen in der Reinigungsmittelchemie.

Eine mögliche Ausführungsform besteht darin, dass eine Funkverbindung zwischen der Haushaltsmaschine und der Dosiereinheit vorgesehen ist.

Außerdem könnte zwischen Dosiereinheit und dem Tank eine RFID-Verbindung vorhanden sein. Beispielsweise kann somit ein Senden von Steuerbefehlen, Waschparametern oder Ähnlichem zwischen der Haushaltsmaschine und der Dosiereinheit erfolgen. Die Haushaltsmaschine wiederum kann über einen Befehl die Dosiereinheit dazu veranlassen, mittels der RFID-Verbindung zwischen Dosiereinheit und Tank einen Identifizierungscode zur Identifizierung des Tanks abzufragen und diesen an die Haushaltsmaschine zu übermitteln. Gegebenenfalls wird dabei die hierzu notwendige Energie von der Dosiereinheit über die RFID-Verbindung an den Tank übertragen.

Bei einer möglichen Ausführungsform ist zur Herstellung einer Drahtlosverbindung mit der Dosiereinheit und/oder dem Tank wenigstens eine Antenne integriert. Die Haushaltsmaschine weist im Allgemeinen einen Arbeitsraum auf, in welchen z.B. zu reinigende Gegenstände eingebracht und gereinigt werden. Oft ist dieser Arbeitsraum wenigstens teilweise von einer metallischen Wand bzw. Verkleidung umschlossen. Da ein solcher Raum wie ein Faraday'scher Käfig wirken und somit auch z.B. Funksignale abschwächen, stören oder sogar abschirmen kann, ist es vorteilhaft, die Antenne innerhalb des Arbeitsraums anzubringen.

Oft weist die metallische Wand wenigstens einen Wasserdurchlass zur Durchführung von Wasser auf, etwa einen Wassereinlass, entsprechende Düsen, oder einen Wasserabfluss usw. Dementsprechend kann die wenigstens eine Antenne auch in diesem angebracht bzw. integriert sein. Vielfach weist die metallische Wand auch wenigstens eine Aussparung auf. Dies kann aus konstruktionstechnischen, unter Umständen auch aus Designgründen der Fall sein. Derartige Aussparungen werden auch genutzt oder zu dem Zwecke vorgesehen, dass andere Vorrichtungen wie z.B. Gehäuse oder Sensoren, Dosiergeräte, Wasserenthärter dort angebracht werden, insbesondere solche welche ein nichtmetallisches Gehäuse aufweisen. In ein solches Gehäuse kann die wenigstens eine Antenne integriert werden.

Besonders vorteilhaft ist an diesen Anbringungsmöglichkeiten für die Antenne, dass in der Regel keine zusätzliche Aussparung in der Wand notwendig ist, was Kosten reduzieren und auch eine verbesserte Abdichtung des Arbeitsraums durch weniger abzudichtende Stellen bieten kann.

Gegenüber einer reduzierten Metallfläche kann ggf. eine verbesserte Kühlung erreicht werden. Außerdem kann der Montageaufwand verringert werden, indem bereits vorhandenen Aussparungen und Vorrichtungen in der Wand genutzt werden.

### Ausführungsbeispiel

In der Zeichnung sind weitere Ausführungsbeispiele der Erfindung dargestellt und anhand der Figuren nachfolgend näher erläutert. Im Einzelnen zeigen
- Figur 1: eine schematische Darstellung eines Geschirrspülers mit geöffneter Beschickungstür und einem Arbeitsraum, in den eine Dosiervorrichtung eingebracht ist;
- Figur 2: eine schematische Darstellung eines Geschirrspülers, wobei die Dosiervorrichtung an der Tür platziert ist;
- Figur 3: ein Geschirrspüler, bei dem die Dosiervorrichtung im Arbeitsraum an einer seitlichen Innenwand anbringbar ist;
- Figur 4: eine schematische Darstellung einer Dosiervorrichtung in einer entsprechenden Platzierungsvorrichtung;
- Figur 5: eine schematische Darstellung der Anbringung einer Dosiervorrichtung mit einer Energieversorgungseinheit in Bezug auf einen Rotor;
- Figur 6: eine schematische Darstellung der Einbringung einer Dosiervorrichtung mit Kodiereinheiten in eine Platzierungsvorrichtung;
- Figur 7: eine schematische Darstellung einer Dosiervorrichtung mit einer austauschbaren Einheit, welche Kammern umfasst und, welche nicht Teil der vorliegenden Erfindung ist;
- Figur 8: eine schematische Darstellung einer Dosiervorrichtung mit einem Sensor, welche nicht Teil der vorliegenden Erfindung ist.
- Figur 9: zeigt entsprechend, welche Verbindungen zur Datenübermittlungen beispielsweise vorgesehen sein können.

Figur 1 zeigt einen Geschirrspüler 1 mit geöffneter Beschickungstür 3. Durch die geöffnete Beschickungstür 3 ist der Blick in den Arbeitsraum 4 freigegeben. In diesem Arbeitsraum 4 sind Körbe 5 zu sehen, in welche zu reinigendes Geschirr 8 gestellt werden kann. Außerdem ist ein Rotor 9 im Arbeitsraum 4 zu sehen, welcher 2.B. für die Benetzung des zu reinigenden Geschirrs 8 sorgt. Oben am Geschirrspüler 1 ist eine Kontrolleinheit bzw.

Maschinensteuerung 6 des Geschirrspülers 1 angedeutet. An diese Kontrolleinheit 6 ist eine Antenne 7 angeschlossen, welche seitlich vom Arbeitsraum 4 verläuft. Einer der Körbe 5 umfasst eine Platzierungsvorrichtung 10. In diese ist eine Dosiervorrichtung 2 eingebracht. Die Dosierungsvorrichtung 2 umfasst ein Sechseckgehäuse 2a.

Ein ähnlicher Geschirrspüler 1' ist in Figur 2 gezeigt. Figur 2 zeigt insgesamt eine Seitenansicht des Geschirrspülers 1' bei geöffneter Beschickungstür 3'. Der Arbeitsraum 4 sowie die darin befindlichen Körbe 5 sowie das zu reinigende Geschirr 8 sind durch gestrichelte Linien angedeutet. Die Beschickungstür 3' umfasst eine Platzierungsvorrichtung 101, in welche die Dosierungsvorrichtung 2' eingebracht ist.

Figur 3 zeigt einen Geschirrspüler 1" mit einer geöffneten Beschickungstiir 3" sowie einem Arbeitsraum 4". Beim Blick in den Arbeitsraum 4" sieht man entsprechende Körbe 5 sowie zu reinigendes Geschirr 8. An einer Seitenwand im Inneren des Arbeitsraums 4" befindet sich die Platzierungsvorrichtung 10", in welche eine sechseckige Dosierungsvorrichtung 2" eingebracht ist.

Bei den in den Figuren 1, 2 und 3 gezeigten Geschirrspülern 1,1' sowie 1" handelt es sich im Wesentlichen um sehr ähnliche Haushaltsmaschinen, bei denen jedoch lediglich die Dosiervorrichtungen 2, 2' und 2" an unterschiedlichen Stellen im Arbeitsraum 4, 4' und 4" angebracht ist.

Ein detaillierteres Schema einer Dosiervorrichtung 2 ist in Figur 4 abgebildet. Die Dosiervorrichtung 2 ist dabei in einer Platzierungsvorrichtung 10 eingebracht. Die Dosiervorrichtung 2 umfasst außerdem eine Energieversorgungseinheit 11 zur induktiven Energieübertragung, eine Kontrolleinheit 14, welche mit einer Bluetooth-Antenne 12 verbunden ist und die Dosierung von Reinigungsmitteln 18 kontrolliert. Die elektrische Vorrichtung von Kontrolleinheit 14 mit Bluetooth-Antenne 12 ist gekapselt, wobei die Kapselung 29 durch eine gestrichelte Linie angedeutet ist. Des Weiteren umfasst die Dosiervorrichtung 2 ein Mehrkammersystem 15 mit einzelnen Kammern 16 zur Bevorratung von Reinigungsmitteln 18.

Vorzugsweise sind die Kammern 16 so ausgelegt, dass sie wenigstens die zweifache Dosis, welche für einen Spülzyklus benötigt wird, bevorraten können. Dieses Mehrkammersystem 15 ist über die Kontrolleinheit 14 bezüglich der Dosierung kontrollierbar. Die Kammern 16 umfassen des Weiteren Kammertüren 17, welche zur Dosierung geöffnet werden können und dafür sorgen, dass entsprechende Reinigungsmittel 18, seien es flüssige Reinigungsmittel oder Feststoffreiniger, in den Arbeitsraum 4 gelangen können. Zur Datenübertragung an bzw. von der Bluetooth-Antenne 12 ist eine Antenne 7 im Geschirrspüler 1 vorgesehen.

Eine Möglichkeit, die Energieversorgung der Dosiervorrichtung 2 drahtlos zu gestalten, ist in Figur 5 erläutert. Zu sehen ist ein Rotor 9, der sich in Drehrichtung 22 drehen kann. An den Rotorblättern des Rotors 9 sind Permanentmagnete 21 integriert. Der Rotor 9 selbst dient in einem Geschirrspüler 1 der Benetzung des zu reinigenden Geschirrs 8 während eines Spülzyklus. In unmittelbarer Nähe zum Rotor 9 ist die Dosiervorrichtung 2 in einer Platzierungsvorrichtung 10 angebracht. Die Energieversorgungseinheit 11 zur induktiven Energieübertragung ist dabei derart platziert, dass die Feldlinien der Permanentmagnete 21 die Spule durchdringen können und somit eine Spannung induzieren können.

Figur 6 zeigt, wie eine Dosiervorrichtung 2 mit entsprechenden Kodiereinheiten 19, 24 in eine Platzierungsvorrichtung 10 mit Kodiereinheiten 20, 23 eingebracht werden kann. Die Dosiervorrichtung 2 ist sechseckig ausgebildet und passt mit ihrer Form genau in die Platzierungsvorrichtung 10. Zusätzlich umfasst die Platzierungsvorrichtung 10 Passstifte 23, welche zusätzlich dafür sorgen, dass die Dosierungsvorrichtung 2 mit korrespondierenden Passungen 24 mit der richtigen Orientierung in die Platzierungsvorrichtung 10 eingesetzt wird.

In Figur 7 ist eine mögliche Ausführungsform einer Dosiervorrichtung 2 mit einer austauschbaren Einheit 26 vorgestellt, welche nicht Teil der vorliegenden Erfindung ist. Die austauschbare Einheit 26 dient hier der Bevorratung von Reinigungsmitteln 18. Die Dosiervorrichtung 2 ist dabei derart ausgebildet, dass sie eine Konsole 25 umfasst, in welche die austauschbare Einheit 26 eingebracht werden kann. Bei diesem Ausführungsbeispiel umfasst die Konsole gleichzeitig die Energieversorgungseinheit 11, die Kontrolleinheit 14 mit einer Bluetooth-Antenne 12 sowie einer entsprechenden Kapselung 29 der Kontrolleinheit 14 und der Bluetooth-Antenne 12. Die Kontrolleinheit 14 dient hier im Wesentlichen der Kontrolle der Dosierung. Die Konsole 25 besitzt neben einer Ausnehmung zur Einbringung der austauschbaren Einheit 26 Passstifte 30.

In der austauschbaren Einheit 26 sind dafür entsprechende Passungen 31 vorgesehen. Außerdem umfasst die austauschbare Einheit 26 einen RFID-Transponder 27 während die Konsole 25 ein RFID-Lesegerät 28 mit einer daran angeschlossenen Warnvorrichtung 33 sowie einer Warn-LED 34 besitzt.

Figur 8 zeigt eine weitere Dosiervorrichtung 2 mit mehreren Dosierkammern 16, einer Kontrolleinheit 14 zur Kontrolle der Dosierung, an welche eine Bluetooth-Antenne 12 angeschlossen ist und, welche nicht Teil der vorliegenden Erfindung ist. Um die Dosierung autark, das heißt unabhängig von einem Geschirrspüler 1 zu gestalten, ist an die Kontrolleinheit 14 des Weiteren ein Sensor 32 angeschlossen. Hierbei kann es sich um verschiedene Arten von Sensoren 32 handeln wie beispielsweise ein pH-Sensor, ein Temperatursensor oder Ähnliches. An einer derartigen Kontrolleinheit können grundsätzlich auch mehrere Sensoren 32 angeschlossen sein. Je nach Ausführungsform eines Geschirrspülers 1,1' sowie 1" können Dosiervorrichtungen 2, 2' bzw. 2" an verschiedenen Stellen im Arbeitsraum 4, 4' bzw. 4" eingebracht werden. Die Auswahl hängt im Wesentlichen mit der Bauart und Konzeption entsprechender Geschirrspüler 1, I', 1" zusammen und kann je nach Maschinentyp derart angepasst sein, um entweder kurze Wege für Drahtlosverbindungen zu gewährleisten oder aber um beim entsprechenden Maschinentyp das Reinigungsmittel 18 an der optimalen Stelle einbringbar zu machen. Ein weiterer Grund dafür, eine Dosierungsvorrichtung 2 an einer speziellen Stelle zu platzieren, könnte auch daran liegen, dass entsprechende Sensoren 32 an für Messungen repräsentativen Stellen in einem Arbeitsraum 4, z.B. in der Nähe des zu reinigenden Geschirrs 8, arbeiten können.

Figur 4 zeigt beispielsweise eine Dosiervorrichtung 2, bei der die Kontrolleinheit 14 zur Dosierung von Reinigungsmitteln 18 über eine Bluetooth-Verbindung mit der Maschinensteuerung 6 verbunden ist. Dies könnte beispielsweise bedeuten, dass die Maschinensteuerung 6 über die Antenne 7 Befehle zur Dosierung an die Bluetooth-Antenne 12 überträgt, wobei die Kontrolleinheit 14 eine entsprechende Dosierung während des entsprechenden Spülzyklus vornehmen kann. Gleichfalls möglich ist aber auch, dass die Kontrolleinheit 14 eine Dosiersteuerung beispielsweise nach einem vorgegebenen Programm selbständig übernimmt und die Bluetooth-Verbindung lediglich dazu verwendet wird, eine Kodierung zur Maschinensteuerung 6 zu übertragen, womit z.B. festgestellt werden kann, ob die Dosiervorrichtung 2 mit der Haushaltsmaschine 1 kompatibel ist.

In Figur 5 ist eine induktive Energieversorgung dargestellt, anstelle eines Rotors 9 zu reinigenden Geschirrs 8 verwendet wird. Anstatt einem Rotor 9, dessen Grundfunktion die Benetzung von zu reinigendem Geschirr 8 ist, gleichzeitig zur Energieversorgung einzusetzen, kann auch ein eigens für die Energieversorgung konzipierter Rotor eingesetzt werden.

Um Fehlbedienungen zu vermeiden, können insbesondere Kodiereinheiten sehr nützlich sein. Es wurde bereits erwähnt, dass beispielsweise eine Bluetooth-Antenne 12 auch zur Übertragung von entsprechenden Kodiersignalen verwendet werden kann und so etwa bei einer Drahtlosverbindung zur Maschinensteuerung 6 eine Geräteidentifikation ermöglicht wird. Eine technisch, in der Regel einfache Realisierung einer Kodierung ist es, mechanische Kodiereinheiten vorzusehen.

In Figur 6 ist die Dosiervorrichtung 2 sechseckig ausgebildet und besitzt mit der Platzierungsvorrichtung 10 eine entsprechend passende Aufnahmeform. Zusätzlich kann durch das Vorhandensein von Passstiften 23 und entsprechenden Passungen 24 eine derartige Kodierung unterstütz werden. Sowohl durch eine entsprechende Form einer Dosiervorrichtung 2 als auch durch entsprechende Passstifte 23 und zugehörige Passungen 24 kann auch eine Orientierung der Dosiervorrichtung 2 beim Einsetzen in eine Platzierungsvorrichtung 10 vorgegeben werden, so dass einem Benutzer keine andere Wahl bleibt als die Dosierungsvorrichtung in korrekter Weise einzusetzen. Eine weitere Möglichkeit besteht darin, eine Kodierungseinheit über eine Drahtlosverbindung zu realisieren. Besonders vorteilhaft ist die Verwendung von RFID-Transpondern, welche kostengünstig erworben werden können und derart miniaturisierbar sind, dass sie praktisch überall integriert werden können.

Dementsprechend ist in Figur 6 in einer möglichen Dosierungsvorrichtung 2 ein RFID-Transponder 19 eingebaut. Die Platzierungsvorrichtung 10 umfasst ein entsprechendes RFID-Lesegerät 20. Der Transponder 19 wird angesprochen, wenn die vom Lesegerät 20 abgestrahlte elektromagnetische Welle eine solche Frequenz besitzt, dass im Transponder 19 eine Resonanz erreicht wird. Der Transponder 19 kann außerdem einen Mikrochip beinhalten, welcher im Weiteren 2.B. in einem derartigen Fall ein elektrisches Signal weitergibt, wie z.B. ein Warnhinweis bei einer Fehlbedienung oder ein "Okay-Signal" bei vorschriftsmäßiger Verwendung der Dosiervorrichtung 2.

Es können neben einem solchen Mikrochip auch Speichereinheiten vorhanden sein, beispielsweise um die Anzahl der Spülzyklen, für die eine entsprechende Dosiervorrichtung 2 eingesetzt wurde, festzuhalten. Grundsätzlich könnte der Mikrochip auch Signale an eine Kontrolleinheit 14 weitergeben, z.B. damit diese aktiviert wird und eine Dosierung während eines

Spülzyklus veranlassen kann. Eine weitere Ausgestaltung besteht darin, entweder Passungen 24 oder Passstifte 23 mit Kontakten wie beispielsweise Tastern auszustatten, so dass bei vorschriftsmäßiger Einbringung der Dosiervorrichtung 2 z.B. eine Aktivierung einer Kontrolleinheit 14 gleichzeitig vorgenommen wird.

Ist das Reinigungsmittel 18 nach einer gewissen Zeit aufgebraucht, muss es entweder in einer Dosiervorrichtung 2 aufgefüllt werden oder aber zumindest ein Teil der Dosiervorrichtung 2, welche das Reinigungsmittel 18 erhält, erneuert werden. In der Regel ist es zu bevorzugen, zu diesem Zweck eine austauschbare Einheit 26 vorzusehen, so dass zumindest der Hautkontakt mit Reinigungsmitteln auf ein Mindestmaß reduziert werden kann oder unter Umständen gänzlich vermieden wird. Auch eine derartige austauschbare Einheit 26 kann entsprechende Kodiereinheiten umfassen. Beispielsweise umfasst in diesem Fall die austauschbare Einheit 26 Passungen 31 für entsprechende in der Konsole 25 eingebrachte Passstifte 30. Grundsätzlich ist die Aussparung in der Konsole 25 so vorgesehen, dass die austauschbare Einheit 26 eingebracht werden kann. Des Weiteren könnte die austauschbare Einheit 26 einen RFID-Transponder 27 umfassen, welcher von einem Lesegerät 28 in der Konsole 25 angesprochen werden kann. Des Weiteren ist eine Warnvorrichtung 33 angeschlossen, welche bei einer Fehlbedienung eine Warn-LED 34 zum Leuchten bringt.

Eine zur Einbringung in die Konsole 25 geeignete, austauschbare Einheit 26 muss außerdem so gestaltet werden, dass eine Dosierung, in diesem Fall z.B. ein Öffnen der Kammertüren 17, durch eine, in diesem Fall in der Konsole 25 angebrachte Kontrolleinheit 14, veranlasst werden kann.

Figur 8 dagegen zeigt, dass eine Dosiervorrichtung 2 mit Sensoren 32, welche z.B. an der Kontrolleinheit 14 angeschlossen sind. Es ist denkbar, eine solche Dosiervorrichtung 2 so auszubilden, dass die Dosierung vollständig autark, also unabhängig von dem Geschirrspüler 1 ablaufen kann. Beispielsweise kann ein entsprechender Spülzyklus dadurch erkannt werden, dass ein Sensor die Temperatur misst. Andere Erkennungswerte sind beispielsweise der pH-Wert oder die Luftfeuchtigkeit. Durch die Kontrolleinheit 14 kann bei entsprechenden Messwerten ein Programm im Spülzyklus erkannt, eine Dosierung gestartet bzw. auch eine bereits vorgenommene Dosierung korrigiert werden, wenn beispielsweise der pH-Wert nicht einem gewünschten Wert entspricht.

Als Sensor 32 kann auch ein Fotosensor Verwendung finden, um beispielsweise Programmstart bzw. -ende oder auch eine Programmunterbrechung bzw. -weiterführung beim Öffnen der

Beschickungstür 3 zu erkennen. Denkbar ist auch, dass entsprechende Daten über die Kodierungseinheit 14 und beispielsweise die Bluetooth-Einrichtung 12 und die Antenne 7 an die Maschinensteuerung 6 des Geschirrspülers 1 weitergegeben wird. Eine Möglichkeit bestünde darin, z.B. der Maschinensteuerung 6 mitzuteilen, dass die Temperatur in Arbeitsraum 4 nicht einer gewünschten Temperatur entspricht, so dass die Maschinensteuerung 6 entsprechende Gegenmaßnahmen veranlassen kann.

Grundsätzlich besteht, wie in Figur 9 gezeigt, eine Verbindung vom Geschirrspüler 35 zur Dosiervorrichtung, welche aus einer Dosiereinheit 37 und einem Tank 36, der als Austauscheinheit ausgebildet ist, besteht. Es wird also zumindest eine Verbindung vorliegen, die Verbindung zwischen Haushaltsmaschine 35 und Tank 38 oder die Verbindung 39 zwischen Haushaltsmaschine 35 und Dosiereinheit 37. Es können allerdings auch beide Verbindungen 38 und 39 vorgesehen sein.

Des Weiteren besteht eine Verbindung 40 zwischen dem Tank 36 und der Dosiereinheit 37. Der in beide Richtungen weisende Pfeil zwischen dem Tank 36 und der Dosiereinheit 37 deutet an, dass der Tank 38 in die Aufnahmevorrichtung der Dosiereinheit 37 aufgenommen werden kann.

## Patentansprüche

1. Dosiervorrichtung (2, 2', 2"; 36, 37) zur Dosierung von Substanzen, wie Reinigungs-, Wasch- oder Geschirrspülmitteln, in Haushaltsmaschinen (1, 1', 1"; 35), wie Waschmaschinen, Geschirrspülern oder dergleichen, umfassend: eine Dosiereinheit (25, 37) mit Steuermitteln zur Steuerung der Dosierung der Substanzen und einer Tankaufnahme (23, 24, 30, 31, 41), einen Tank (26, 36) zur Bevorratung der Substanzen, wobei der Tank (26, 36) als mit der Tankaufnahme (41) verbindbare Austauscheinheit ausgebildet ist wenigstens eine Verbindung zur Datenübermittlung (40) zwischen der Dosiereinheit (25, 37) und dem Tank (26, 36), sowie wenigstens eine Verbindung zur Datenübermittlung (38, 39) zwischen der Haushaltsmaschine (1, 1' , 1"; 35) und dem Tank (26, 36) und/oder der Dosiereinheit (25, 37) während die Dosiereinheit (25, 37) in einem Arbeitsraum (4) der Haushaltsmaschine angeordnet ist,
wobei die Verbindung zur Datenübermittlung (38, 39, 40) zum Aussenden und/oder Empfang von optischen Signalen konfiguriert sind, und **dadurch gekennzeichnet, dass** der Tank (26, 36) eine Kontrolleinheit zur Kontrolle der Dosierung und/oder des Reinigungsprogramms aufweist.

2. Dosiervorrichtung (2, 2', 2"; 36, 37) nach Anspruch 1, **dadurch gekennzeichnet, dass** Verbindung zur Datenübermittlung (38, 39, 40) zum Aussenden und/oder Empfang von optischen Signalen im sichtbaren Bereich, bevorzugt im Bereich einer Wellenlänge zwischen 600-800nm, konfiguriert sind.

3. Dosiervorrichtung (2, 2', 2"; 36, 37) nach Anspruch 2, **dadurch gekennzeichnet, dass** ein optisches Signal als ein Signalimpuls oder eine Folge von Signalimpulsen mit einer Impulsdauer zwischen 1ms und 10 Sekunden, bevorzugt zwischen 5ms und 100ms Sekunden ausgebildet ist.

4. Dosiervorrichtung (2, 2', 2"; 36, 37) nach einem der vorgenannten Ansprüche, **dadurch gekennzeichnet, dass** die Dosiereinheit (25, 37) und/oder der Tank (26, 36) wenigstens eine Kodiereinheit zur Übermittlung und/oder Entschlüsselung von Codes mittels wenigstens einer Verbindung zur Datenübermittlung (38, 39, 40) aufweisen.

5. Dosiervorrichtung (2, 2', 2" ; 36, 37) nach einem der vorgenannten Ansprüche, **dadurch gekennzeichnet, dass** die Dosiereinheit (25, 37) und/oder der Tank (26, 36) wenigstens einen Speicher zur Speicherung von Identifizierungscodes, Waschparametern, Ablaufparametern von Reinigungsprogrammen, Befehlen oder dergleichen aufweisen.

6. Dosiervorrichtung (2, 2', 2" ; 36, 37) nach einem der vorgenannten Ansprüche, **dadurch gekennzeichnet, dass** die Kontrolleinheit des Tanks (26, 36) zur Kontrolle der Dosierung und/oder des Reinigungsprogramms mittels Daten, wie z.B. Waschparametern, Ablaufparametern von Reinigungsprogrammen oder Befehlen, ausgebildet ist.

7. Dosiervorrichtung (2, 2', 2"; 36, 37) nach einem der vorgenannten Ansprüche, **dadurch gekennzeichnet, dass** wenigstens ein Sensor (32), wie z.B. Leitwertsensoren, Temperatursensoren oder dergleichen, der mit der Kontrolleinheit der Dosiereinheit (25, 37) verbunden ist, vorhanden ist.

8. Dosiervorrichtung (2, 2', 2"; 36, 37) nach einem der vorgenannten Ansprüche, **dadurch gekennzeichnet, dass** die Dosiereinheit (25, 37) wenigstens eine mechanische Kodiereinheit (23, 24, 30, 31, 41) zur Aufnahme des Tanks (26, 36) umfasst.

9. Haushaltsmaschine (1, 1', 1"; 35) **dadurch gekennzeichnet, dass** wenigstens eine Verbindung zur Datenübermittlung mit einer Dosiervorrichtung (2, 2', 2"; 36, 37) nach einem der vorgenannten Ansprüche vorhanden ist.

## Claims

1. A dispensing device (2, 2', 2"; 36, 37) for dispensing substances, such as cleaning agents, washing agents or dishwashing detergents, in domestic appliances (1, 1', 1"; 35), such as washing machines, dishwashers or the like, comprising: a dispensing unit (25, 37) having control means for controlling the dispensing of the substances and a tank receptacle (23, 24, 30, 31, 41), a tank (26, 36) for storing the substances, the tank (26, 36) being designed as an exchange unit which can be connected to the tank receptacle (41), at least one connection for data transmission (40) between the dispensing unit (25, 37) and the tank (26, 36) and at least one connection for data transmission (38, 39) between the domestic appliance (1, 1', 1"; 35) and the tank (26, 36) and/or the dosing unit (25, 37) while the dosing unit (25, 37) is arranged in a working space (4) of the household appliance,
the connections for data transmission (38, 39, 40) being configured for sending and/or receiving optical signals, and **characterized in that** the tank (26, 36) comprises a control unit for controlling the dispensing and/or the cleaning program.

2. The dispensing device (2, 2', 2"; 36, 37) according to claim 1, **characterized in that** the connections for data transmission (36, 39, 40) are configured for sending and/or receiving optical signals in the visible range, preferably in the range of a wavelength between 600-800 nm.

3. The dispensing device (2, 2', 2"; 36, 37) according to claim 2, **characterized in that** an optical signal is formed as a signal pulse or a sequence of signal pulses having a pulse duration between 1 ms and 10 seconds, preferably between 5 ms and 100 ms.

4. The dispensing device (2, 2', 2"; 36, 37) according to one of the preceding claims, **characterized in that** the dispensing unit (25, 37) and/or the tank (26, 36) comprise at least one coding unit for transmission and/or decryption of codes by means of at least one connection for data transmission (38, 39, 40).

5. The dispensing device (2, 2', 2"; 36, 37) according to one of the preceding claims, **characterized in that** the dispensing unit (25, 37) and/or the tank (26, 36) comprise at least one memory for storing identification codes, washing parameters, sequence parameters of cleaning programs, commands or the like.

6. The dispensing device (2, 2', 2"; 36, 37) according to one of the preceding claims, **characterized in that** the control unit of the tank (26, 36) is designed for controlling the dispensing and/or the cleaning program by means of data, such as washing parameters, sequence parameters of cleaning programs or commands.

7. The dispensing device (2, 2', 2"; 36, 37) according to one of the preceding claims, **characterized in that** at least one sensor (32), such as conductance sensors, temperature sensors or the like, which is connected to the control unit of the dispensing unit (25, 37), is present.

8. The dispensing device (2, 2', 2"; 36, 37) according to one of the preceding claims, **characterized in that** the dispensing unit (25, 37) comprises at least one mechanical coding unit (23, 24, 30, 31, 41) for receiving the tank (26, 36).

9. A household appliance (1, 1', 1"; 35), **characterized in that** there is at least one connection to a dispensing device (2, 2', 2"; 36, 37) according to one of the preceding claims for data transmission.

## Revendications

1. Appareil de dosage (2, 2', 2" ; 36, 37) pour le dosage des substances, telles que des produits de nettoyage, de lavage du linge ou de lavage de la vaisselle, dans des appareils électroménagers (1, 1', 1" ; 35), tels que des lave-linge, des lave-vaisselle ou des appareils similaires, comprenant : une unité de dosage (25, 37) comportant des moyens de commande pour la commande du dosage des substances et une monture de réservoir (23, 24, 30, 31, 41), un réservoir (26, 36) pour le stockage des substances, le réservoir (26, 36) étant réalisé sous la forme d'une unité interchangeable pouvant être reliée à la monture de réservoir (41), au moins une liaison pour la transmission de données (40) entre l'unité de dosage (25, 37) et le réservoir (26, 36), et au moins une liaison pour la transmission de données (38, 39) entre l'appareil électroménager (1, 1', 1" ; 35) et le réservoir (26, 36) et/ou l'unité de dosage (25, 37) tandis que l'unité de dosage (25, 37) est disposée dans un espace de travail (4) de l'appareil électroménager,
la liaison pour la transmission de données (38, 39, 40) étant configurée pour émettre et/ou recevoir des signaux optiques, et **caractérisé en ce que** le réservoir (26, 36) comprend une unité de contrôle pour le contrôle du dosage et/ou du programme de nettoyage.

2. Appareil de dosage (2, 2', 2" ; 36, 37) selon la revendication 1, **caractérisé en ce que** la liaison pour la transmission de données (36, 39, 40) est configurée pour transmettre et/ou recevoir des signaux optiques dans le domaine visible, de préférence dans le domaine d'une longueur d'onde comprise entre 600 et 800 nm.

3. Appareil de dosage (2, 2', 2" ; 36, 37) selon la revendication 2, **caractérisé en ce qu'**un signal optique est réalisé sous la forme d'une impulsion de signal ou d'une séquence d'impulsions de signal ayant une durée d'impulsion comprise entre 1 ms et 10 secondes, de préférence entre 5 ms et 100 ms.

4. Appareil de dosage (2, 2', 2" ; 36, 37) selon l'une des revendications précédentes, **caractérisé en ce que** l'unité de dosage (25, 37) et/ou le réservoir (26, 36) comportent au moins une unité de codage pour la transmission et/ou le décodage des codes au moyen d'au moins une liaison pour la transmission de données (38, 39, 40).

5. Appareil de dosage (2, 2', 2" ; 36, 37) selon l'une des revendications précédentes, **caractérisé en ce que** l'unité de dosage (25, 37) et/ou le réservoir (26, 36) comportent au moins une mémoire pour l'enregistrement des codes d'identification, des paramètres de lavage, des paramètres de séquence des programmes de nettoyage, des commandes ou des données similaires.

6. Appareil de dosage (2, 2', 2" ; 36, 37) selon l'une des revendications précédentes, **caractérisé en ce que** l'unité de contrôle du réservoir (26, 36) est conçue pour contrôler le dosage et/ou le programme de nettoyage au moyen de données, telles que, par exemple, des paramètres de lavage, des paramètres de séquence de programmes de nettoyage ou des commandes.

7. Appareil de dosage (2, 2', 2" ; 36, 37) selon l'une des revendications précédentes, **caractérisé en ce qu'**au moins un capteur (32), tel que, par exemple, des capteurs de conductance, des capteurs de température ou des capteurs similaires, qui est relié à l'unité de contrôle de l'unité de dosage (25, 37), est prévu.

8. Appareil de dosage (2, 2', 2" ; 36, 37) selon l'une des revendications précédentes, **caractérisé en ce que** l'unité de dosage (25, 37) comprend au moins une unité de codage mécanique (23, 24, 30, 31, 41) pour recevoir le réservoir (26, 36).

9. Appareil électroménager (1, 1', 1" ; 35), **caractérisé en ce qu'**au moins une liaison pour la transmission de données à un appareil de dosage (2, 2', 2" ; 36, 37) selon l'une des revendications précédentes est prévue.
